# EUROPÄISCHE PATENTSCHRIFT

(11) **EP 0 826 878 B1**
(45) Veröffentlichungstag und Bekanntmachung des Hinweises auf die Patenterteilung: **15.05.2002**
(21) Anmeldenummer: 97110726.3
(22) Anmeldetag: 01.07.1997
(51) Int. Cl.: F02M 61/08, F02M 61/16

(54) **Kraftstoffeinspritzventil für Brennkraftmaschinen**
Fuel injector for internal combustion engines
Injecteur de combustible pour moteurs à combustion interne

(30) Priorität: 28.08.1996 DE 19634716
(43) Veröffentlichungstag der Anmeldung: 04.03.1998
(73) Patentinhaber: ROBERT BOSCH GMBH, 70442 Stuttgart (DE)
(72) Erfinder: Potz, Detlev, Dr., 70193 Stuttgart (DE); Duetsch, Theodor, 96052 Bamberg (DE); Lewentz, Guenter, 93055 Regensburg (DE); Gordon, Uwe, 71706 Markgröningen (DE)

(56) Entgegenhaltungen:
- DE-A- 4 228 359
- DE-C- 750 183
- US-A- 2 756 106

## Beschreibung

### Stand der Technik

Die Erfindung geht von einem Kraftstoffeinspritzventil für Brennkraftmaschinen nach der Gattung des Patentanspruchs 1 aus. Ein derartiges aus der DE-OS 42 28 359 A1 bekanntes Kraftstoffeinspritzventil weist einen Ventilkörper mit einer axialen Bohrung auf, in der ein kolbenförmiges Ventilglied geführt ist, das zur Steuerung eines Einspritzquerschnitts durch den Kraftstoffhochdruck entgegen der Kraft einer Schließfeder nach außen verschiebbar ist. Das Ventilglied weist dabei an seinem brennraumseitigen Ende einen aus der Bohrung des Ventilkörpers ragenden Schließkopf auf, der ein Ventilschließglied bildet und an dessen dem Ventilkörper zugewandter Seite eine Ventildichtfläche angeordnet ist, mit der der Schließkopf mit einer an der brennraumseitigen Stirnseite des Ventilkörpers angeordneten Ventilsitzfläche zusammenwirkt. Dabei ist weiterhin wenigstens eine Einspritzöffnung am Ventilglied in Höhe des Schließkopfes vorgesehen, die von einem zwischen dem Ventilglied und der Bohrung gebildeten Druckraum ausgeht. Die Austrittsöffnung der Einspritzöffnung ist in Schließstellung des Ventilgliedes vom Ventilkörper abgedeckt und wird erst im Verlauf des nach außen gerichteten Öffnungshubes des Ventilgliedes durch Austauchen aus der Bohrung freigegeben.

Mit seinem dem Schließkopf abgewandten, brennraumfernen Ende ragt das Ventilglied in einen Federraum, der in einem axial mit dem Ventilkörper verspannten Haltekörper gebildet ist. Dabei weist das Ventilglied an seinem brennraumfernen Schaftende einen Federteller auf, zwischen dem und einem am Ventilkörper anliegenden gehäusefesten Anschlag die Schließfeder eingespannt ist.

Die Kraftstoffeinspritzung erfolgt mit Beginn der Kraftstoffhochdruckzufuhr in den Druckraum des Einspritzventils, wobei der Kraftstoffhochdruck das Ventilglied in Öffnungsrichtung beaufschlagt und entgegen der Rückstellkraft der Schließfeder vom Ventilsitz nach außen abhebt. Dabei wird bereits nach einem kurzen Öffnungshubweg des Ventilgliedes die Einspritzöffnung aufgesteuert, so daß der Kraftstoff in den Brennraum der zu versorgenden Brennkraftmaschine eingespritzt wird.

Die maximale Öffnungshubbewegung des Ventilgliedes wird dabei durch die Anlage einer durch einen Bund am Ventilgliedschaft gebildeten Anlagefläche an einem gehäusefesten Hubanschlag begrenzt, über dessen Lage sich der maximale Öffnungshub einstellen läßt.

Dabei weist das bekannte Kraftstoffeinspritzventil den Nachteil auf, daß an den Kontaktflächen des Hubanschlages infolge der starken Ventilgliedhubverzögerung sehr hohe Flächenpressungskräfte an den Kontaktstellen und, bedingt durch die Massenkräfte des Ventilgliedes,sehr hohe dynamische Zugspannungskräfte am Ventilglied auftreten, die zu einem Bruch des Ventilgliedes und somit zum Totalausfall des gesamten Kraftstoffeinspritzsystems führen können.

Dabei tritt bei den bekannten Kraftstoffeinspritzventilen der Zielkonflikt auf, daß das Absenken der Flächenpressungskräfte durch eine Vergrößerung der waagerechten Auflagefläche am Ventilglied zu einer Erhöhung der Zugspannungen im verbleibenden Ventilgliedquerschnitt führt und umgekehrt.

Da zudem der maximale Ventilglieddurchmesser im Bereich der Anlagefläche montagebedingt auf das Maß des kleinsten Führungsquerschnittes beschränkt ist, ist eine einfache Vergrößerung des Anschlagquerschnittes am Ventilglied nicht möglich, so daß bisher keine Lösung des beschriebenen Zielkonfliktes bekannt ist.

### Vorteile der Erfindung

Das erfindungsgemäße Kraftstoffeinspritzventil für Brennkraftmaschinen mit den kennzeichnenden Merkmalen des Patentanspruchs 1 hat demgegenüber den Vorteil, daß mittels einer konischen Ausbildung der Kontaktflächen des Ventilgliedhubanschlages der tragende Querschnitt des Ventilgliedes gesteigert werden kann, ohne dabei die Flächenpressung an der Anlagefläche des Ventilgliedes überproportional zu erhöhen. Dazu weisen die ortsfeste konische Hubanschlagfläche und die mit dieser zusammenwirkende konische Ventilgliedanlagefläche den gleichen Neigungswinkel auf, um eine möglichst große Krafteinleitungsfläche bereitzustellen.

Um die Kerbwirkung im kritischen Übergangsbereich zwischen der Anlagefläche am Ventilglied zu dessen zylindrischen Schaft zu reduzieren, ist dieser Querschnittsübergang in vorteilhafter Weise mit einem großen Radius abgerundet ausgebildet.

Die konische Hubanschlagfläche ist in vorteilhafter Weise an der Stirnseite eines Anschlagringes vorgesehen, wobei der Übergang von der konischen Anschlagfläche zur zylindrischen Innenwand über verschiedene Neigungswinkel der schrägen Innenwandflächen erfolgt.

Für die Montage ist der Anschlagring aus zwei Halbschalen gebildet, die in eingebautem Zustand von einem Stützring umschlossen sind, der die Halbschalen in ihrer Lage fixiert und sichert, wobei der Stützring zudem die durch die konische Krafteinleitungsfläche bedingten Spreizkräfte an den Halbschalen aufnimmt.

Um Fertigungstoleranzen innerhalb der beiden Halbschalen zu verringern, werden die beiden Halbschalen in vorteilhafter Weise durch Auftrennen eines fertig bearbeiteten Ringes hergestellt, wobei alternativ auch eine Aufteilung in drei oder mehr Anschlagringsegmente möglich ist.

Weitere Vorteile und vorteilhafte Ausgestaltungen des Gegenstandes der Erfindung sind der Beschreibung, der Zeichnung und den Patentansprüchen entnehmbar.

### Zeichnung

Ein Ausführungsbeispiel des erfindungsgemäßen Kraftstoffeinspritzventils für Brennkraftmaschinen ist in der Zeichnung dargestellt und wird in der folgenden Beschreibung näher erläutert.

Es zeigen die Figur 1 ein bekanntes Kraftstoffeinspritzventil in einem Längsschnitt, die Figur 2 die erfindungsgemäße Ausbildung des Hubanschlages in einem Ausschnitt aus einem Kraftstoffeinspritzventil gemäß Figur 1 und die Figur 3 eine vergrößerte Einzelteildarstellung des Innenquerschnitts einer Halbschale des Hubanschlagrings aus der Figur 2.

### Beschreibung des Ausführungsbeispiels

Das in der Figur 1 dargestellte bekannte Kraftstoffeinspritzventil für Brennkraftmaschinen weist einen Ventilkörper 1 auf, der mittels einer Überwurfmutter 3 axial gegen einen Ventilhaltekörper 5 verspannt ist. Der mit seinem freien Ende in den Brennraum der Brennkraftmaschine ragende Ventilkörper 1 weist eine axiale Führungsbohrung 7 auf, in der ein kolbenförmiges Ventilglied 8 axial verschiebbar gelagert ist, an dessen unterem, in den Brennraum ragenden Ende ein Ventilschließkopf 9 angeordnet ist. Dieser Ventilschließkopf 9 weist eine dem Ventilkörper 1 zugewandte konische Ventildichtfläche 11 auf, die mit einer entsprechenden konischen Ventilsitzfläche 13 an der brennraumseitigen Stirnseite des Ventilkörpers 1 zusammenwirkt. Der in die Führungsbohrung 7 ragende, gegenüber dem die Dichtfläche 11 aufweisenden Teil radial abgesetzte Abschnitt des Ventilschließkopfes 9 ist dabei als Kolbenschieber ausgebildet, der mit seiner brennraumfernen Ringstirnfläche 15 einen Druckraum 17 innerhalb der Führungsbohrung 7 begrenzt, von dem eine Vielzahl von axialen Zulaufkanälen 19 im Ventilschließkopf 9 ausgehen, von denen jeweils eine radiale Einspritzöffnung 21 abführt. Dabei sind die Austrittsöffnungen der Einspritzöffnungen 21 so angeordnet, daß sie bei geschlossenem Einspritzventil, bei am Ventilsitz 13 anliegendem Ventilglied 8, von der Wand der Führungsbohrung 7 verschlossen sind und erst im Verlauf des nach außen gerichteten Öffnungshubs des Ventilgliedes 8 aus der Überdeckung mit dem Ventilkörper 1 austauchen.

Die Kraftstoffhochdruckzufuhr in den Druckraum 17 erfolgt über einen Hochdruckkanal 23, der den Ventilkörper 1 und den Ventilhaltekörper 5 axial durchdringt und an den eine von einer nicht gezeigten Kraftstoffeinspritzpumpe abführende Einspritzleitung angeschlossen ist.

Mit seinem brennraumabgewandten Ventilgliedschaft ragt das Ventilglied 8 in einen im Ventilhaltekörper 5 vorgesehenen Federraum 25, in den eine das Ventilglied 8 in Schließrichtung zum Ventilsitz 13 hin beaufschlagende Ventilfeder 27 eingesetzt ist. Dabei ist am brennraumfernen Ende des Ventilgliedes 8 ein Federteller 29 angeordnet, zwischen dem und einem gehäusefesten Ringeinsatz 31 die Ventilfeder 27 eingespannt ist.

Der Ringeinsatz 31 liegt dabei mit seiner federabgewandten Stirnfläche an einem Anschlagring 33 an, der mit seiner anderen Stirnfläche an der brennraumfernen Stirnfläche des Ventilkörpers 1 anliegt. Dabei ist der Innendurchmesser des Anschlagringes 33 kleiner ausgebildet, als der Innendurchmesser des Ringeinsatzes 31, so daß an der Kontaktfläche zwischen Ringeinsatz 31 und Anschlagring 33 eine ringförmige Hubanschlagfläche 35 gebildet ist. Mit dieser Hubanschlagfläche 35 wirkt zur Begrenzung der nach außen gerichteten Ventilgliedöffnungshubbewegung eine Anlagefläche 37 am Ventilglied 8 zusammen, die an einer brennraumseitigen Schulter eines Ringbundes 39 am Ventilgliedschaft 8 gebildet ist und die bei geschlossenem Einspritzventil einen, den maximalen Öffnungshubweg definierenden Abstand zur Hubanschlagfläche 35 aufweist.

Bei der in der Figur 2 dargestellten erfindungsgemäßen Ausgestaltung der Kontaktflächen des die Öffnungshubbewegung des Ventilgliedes 8 begrenzenden Hubanschlags, ist die sich an den Ringbund 39 brennraumseitig anschließende Anlagefläche 37 am Ventilglied 8 konisch ausgebildet und geht über einen großen Radius in die zylindrische Mantelfläche des Ventilgliedschaftes über. Analog dazu ist die Hubanschlagfläche 35 am Anschlagring 33 konisch ausgebildet, wobei die beiden konischen Kontaktflächen den gleichen Neigungswinkel aufweisen, um so eine möglichst großflächige Anlage- und Krafteinleitungsfläche bereitzustellen.

Der Anschlagring 33 ist im in der Figur 2 dargestellten erfindungsgemäßen Ausführungsbeispiel aus zwei Halbschalen 41 gebildet, die durch Auftrennen eines fertig bearbeiteten Anschlagringes hergestellt sind.

Zur Fixierung der Halbschalen 41 und zur Aufnahme der auf diese eingeleiteten Spreizkräfte sind die Halbschalen 41 in einen Stützring 43 eingesetzt, der ebenfalls an der brennraumfernen Stirnfläche des Ventilkörpers 1 anliegt.

In der Figur 3 ist der Innenwandverlauf der Halbschalen 41 vergrößert dargestellt, wobei die konische Hubanschlagfläche 35 über verschieden geneigte konische Flächen 45 in den zylindrischen Innenwandbereich 47 übergeht.

Das erfindungsgemäße Kraftstoffeinspritzventil arbeitet in folgender Weise.
Im Ruhezustand, d.h. wenn keine Hochdruckförderung an der dem Einspritzventil zugeordneten Hochdruckeinspritzpumpe erfolgt, hält die Ventilfeder 27 das Ventilglied 8 mit seiner Dichtfläche 11 in Anlage an der Ventilsitzfläche 13 am Ventilkörper 1, wobei die Einspritzöffnungen 21 durch die Wand der Führungsbohrung 7 abgedeckt sind, so daß das Einspritzventil geschlossen ist.

Beim Einspritzvorgang gelangt der von der Hochdruckeinspritzpumpe geförderte Kraftstoff in bekannter Weise über den Druckkanal 23 und den Ringspalt zwischen Führungsbohrung 7 und Ventilglied 8 in den Druckraum 17. Dort greift der Kraftstoffhochdruck an der Ringstirnfläche 15 des Ventilschließkopfes 9 in Öffnungsrichtung des Ventilgliedes 8 an und hebt nach Erreichen eines bestimmten Öffnungsdrucks das Ventilglied 8 entgegen der Rückstellkraft der Ventilfeder 27 nach außen vom Ventilsitz 13 ab. Dabei tauchen nach einem kurzen Leerhub die Einspritzöffnungen 21 aus der Überdeckung mit der Wand der Führungsbohrung 7 aus, so daß der Kraftstoff aus dem Druckraum 17 über den Zulaufkanal 19 und die Einspritzöffnungen 21 zur Einspritzung in den Brennraum der Brennkraftmaschine gelangt.

Die maximale Öffnungshubbewegung des Ventilgliedes 8 wird dabei durch die Anlage der Ventilgliedanlagefläche 37 an der ortsfesten Hubanschlagfläche 35 begrenzt, wobei durch die konische Ausbildung dieser beiden Kontaktflächen der tragende Querschnitt am Ventilglied 8, ohne eine Erhöhung der Flächenpressung, derart gesteigert werden kann, daß Brüche des Ventilgliedes 8 infolge des harten Aufschlagens am Hubanschlag sicher vermieden werden können.

Das Ende der Kraftstoffeinspritzung erfolgt durch die Beendigung der Zufuhr von Kraftstoffhochdruck, so daß der Druck im Druckraum 17 wieder unter den Einspritzdruck sinkt und die Ventilfeder 27 das Ventilglied 8 in Anlage an den Ventilsitz 13 zurückbewegt.

## Patentansprüche

1. Kraftstoffeinspritzventil für Brennkraftmaschinen mit einem in einer Bohrung (7) eines Ventilkörpers (1) axial verschiebbar geführten Ventilglied (8), das an seinem brennraumseitigen Ende eine Ventildichtfläche (11) aufweist, mit der es zur Steuerung eines Einspritzöffnungsquerschnittes mit einer Ventilsitzfläche (13) am Ventilkörper (1) zusammenwirkt und mit einer gegenüber dem Ventilkörper (1) ortsfesten Hubanschlagfläche (35), an der das Ventilglied (8) nach Durchlaufen eines nach außen gerichteten maximalen Öffnungshubweges mit einer Anlagefläche (37) zur Anlage gelangt, **dadurch gekennzeichnet, daß** die ortsfeste Hubanschlagfläche (35) und die mit dieser zusammenwirkende Ventilgliedanlagefläche (37) konisch ausgebildet sind.

2. Kraftstoffeinspritzventil nach Anspruch 1, **dadurch gekennzeichnet, daß** der Übergang zwischen der konischen Anlagefläche (37) am Ventilglied (8) zu dessen zylindrischen Schaft gewölbt ausgebildet ist und einen großen Radius aufweist.

3. Kraftstoffeinspritzventil nach Anspruch 1, **dadurch gekennzeichnet, daß** die konische Hubanschlagfläche (35) über verschiedene Neigungswinkel in einen zylindrischen Innendurchmesser (47) übergeht.

4. Kraftstoffeinspritzventil nach Anspruch 1, **dadurch gekennzeichnet, daß** die ortsfeste Hubanschlagfläche (35) an den Stirnflächen zweier, einen geschlossenen Anschlagring (33) bildender Halbschalen (41) vorgesehen ist, die von einem Stützring (43) umschlossen sind.

5. Kraftstoffeinspritzventil nach Anspruch 1, **dadurch gekennzeichnet, daß** die konische Anlagefläche (37) des Ventilgliedes (8) an einem eine Druckschulter bildenden Querschnittsübergang des Ventilgliedschaftes zu einem Ringbund (39) gebildet ist.

6. Kraftstoffeinspritzventil nach Anspruch 1, **dadurch gekennzeichnet, daß** das Ventilglied (8) an seinem brennraumseitigen Ende einen aus der Bohrung (7) des Ventilkörpers (1) ragenden, die Ventildichtfläche (11) aufnehmenden Ventilschließkopf (9) aufweist, in dem wenigstens eine Einspritzöffnung (21) vorgesehen ist, die bei am Ventilsitz (13) anliegendem Ventilglied (8) von der Wand der Bohrung (7) verschlossen ist und beim nach außen gerichteten Ventilgliedöffnungshub aus der Überdeckung mit der Bohrung (7) austaucht.

7. Kraftstoffeinspritzventil nach Anspruch 4, **dadurch gekennzeichnet, daß** die beiden Halbschalen (41) durch Auftrennen eines geschlossenen, fertig bearbeiteten Anschlagringes (33) hergestellt sind.

## Claims

1. Fuel injection valve for internal combustion engines with a valve member (8), which is guided in an axially displaceable manner in a bore (7) of a valve body (1) and, at its combustion-chamber end, has a valve-sealing surface (11), by means of which it interacts with a valve seat surface (13) on the valve body (1) to control an injection aperture cross section, and with a stroke stop surface (35), the location of which is fixed relative to the valve body (1) and against which the valve member (8) comes to rest by means of a contact surface (37) after traversing a maximum outward opening-stroke travel, **characterized in that** the fixed-location stroke stop surface (35) and the valve member's contact surface (37) interacting with the latter are of conical design.

2. Fuel injection valve according to Claim 1, **characterized in that** the transition between the conical contact surface (37) on the valve member (8) and its cylindrical stem is of arched design and has a large radius.

3. Fuel injection valve according to Claim 1, **characterized in that** the conical stroke stop surface (35) merges into a cylindrical inside diameter (47) by way of different angles of inclination.

4. Fuel injection valve according to Claim 1, **characterized in that** the fixed-location stroke stop surface (35) is provided on the end faces of two half-shells (41), which form a continuous stop ring (33) and are surrounded by a supporting ring (43).

5. Fuel injection valve according to Claim 1, **characterized in that** the conical contact surface (37) of the valve member (8) is formed on a cross-sectional transition of the valve member's stem to an annular collar (39), this transition forming a pressure shoulder.

6. Fuel injection valve according to Claim 1, **characterized in that**, at its combustion-chamber end, the valve member (8) has a valve-closing head (9), which projects from the bore (7) of the valve body (1), which incorporates the valve-sealing surface (11) and in which is provided at least one injection aperture (21), which is closed by the wall of the bore (7) when the valve member (8) is resting on the valve seat (13) and emerges from overlap with the bore (7) during the outward opening stroke of the valve member.

7. Fuel injection valve according to Claim 4, **characterized in that** the two half-shells (41) are produced by dividing a finished continuous stop ring (33).

## Revendications

1. Injecteur de carburant pour un moteur à combustion interne, comportant un organe d'obturation (8) guidé en coulissement axial dans un perçage (7) d'un corps d'injecteur (1), l'extrémité de cet organe, du côté de la chambre de combustion, ayant une surface d'étanchéité de soupape (11) qui coopère avec une surface formant siège de soupape (13) du corps d'injecteur (1) pour commander la section de l'ouverture d'injection, ainsi qu'une surface de butée de course (35) fixe vis-à-vis regard du corps de l'injecteur (1), que l'organe d'obturation (8) vient frapper par sa surface d'appui (37), après avoir parcouru une course d'ouverture maximale dirigée vers l'extérieur,
**caractérisé en ce que**
la surface de butée fixe (35) et la surface d'appui (37) de l'organe d'obturation qui coopère avec cette surface de butée sont de forme conique.

2. Injecteur de carburant selon la revendication 1,
**caractérisé en ce que**
le passage entre la surface d'appui conique (37) de l'organe d'obturation (8) et sa tige cylindrique est bombé avec un grand rayon de courbure.

3. Injecteur de carburant selon la revendication 1,
**caractérisé en ce que**
la surface de butée de course conique (35) rejoint, par différents angles d'inclinaison, un diamètre intérieur (47) cylindrique.

4. Injecteur de carburant selon la revendication 1,
**caractérisé en ce que**
la surface de butée de course (35) fixe est prévue sur les faces frontales de deux demi-coquilles (41) formant un anneau de butée (33), fermé, ces demi-coquilles étant entourées par un anneau d'appui (43).

5. Injecteur de carburant selon la revendication 1,
**caractérisé en ce que**
la surface d'appui conique (37) de l'organe d'obturation (8) est réalisée comme une collerette annulaire (39) au niveau d'un passage de section de la tige de l'organe d'obturation formant un épaulement de poussée.

6. Injecteur de carburant selon la revendication 1,
**caractérisé en ce que**
l'organe d'obturation (8) comporte, à son extrémité pénétrant dans la chambre de combustion, une tête d'obturation (9) sortant du perçage (7) du corps (1) de l'injecteur, recevant la surface d'étanchéité de soupape (11) et comportant au moins un orifice d'éjection (21) qui, lorsque l'organe d'obturation (8) est appliqué contre le siège de soupape (13), est fermé par la paroi du perçage (7), et qui lors de la course d'ouverture vers l'extérieur de l'organe d'obturation, est dégagé de son chevauchement par le perçage (7).

7. Injecteur de carburant selon la revendication 4,
**caractérisé en ce que**
les deux demi-coquilles (41) sont réalisées en coupant un anneau de butée (33) fermé, dont l'usinage est terminé.
